# EUROPÄISCHE PATENTSCHRIFT

(11) **EP 0 332 185 B1**
(45) Veröffentlichungstag und Bekanntmachung des Hinweises auf die Patenterteilung: **16.06.1993**
(21) Anmeldenummer: 89104177.4
(22) Anmeldetag: 09.03.1989
(51) Int. Cl.: B65D 85/672, B65D 21/02, F16B 3/00

(54) **Stirnwand aus formbarem Material für eine Wickelrolle**
Moulded end walls for cores of rolled material
Flasques moulées pour noyau d'enroulement

(30) Priorität: 11.03.1988 DE 3808065
(43) Veröffentlichungstag der Anmeldung: 13.09.1989
(73) Patentinhaber: HOECHST AKTIENGESELLSCHAFT, 65926 Frankfurt am Main (DE)
(72) Erfinder:

(56) Entgegenhaltungen:
- EP-A- 0 015 858
- BE-A- 832 432
- DE-A- 1 803 365
- DE-A- 2 166 558
- DE-A- 3 312 064
- DE-U- 8 520 270
- FR-A- 2 205 964
- US-A- 2 863 185

## Beschreibung

Die Erfindung betrifft eine Stirnwand aus formbarem Material für eine Wickelrolle, mit einer rechteckigen, insbesondere quadratischen, abgerundete Eckflächen aufweisenden Platte, deren der Wickelrolle zugewandte Vorderseite eine glatte, ebene Fläche bildet und deren nach außen von der Wickelrolle wegweisende Rückseite durch Radial- und Ringrippen versteift ist, mit einem zentralen hohlzylindrischen Einsteckzapfen und Arretiernocken, die senkrecht von der Vorderseite der Platte abstehen.

Eine derartige Stirnwand aus Kunststoff oder einem sonstigen formbaren Werkstoff zur Verpackung von auf Aufwickelrollen gewickeltem Wickelgut, beispielsweise Kunststoffolien, bildet zusammen mit einer zweiten entsprechenden Stirnwand eine formsteife Gesamtverpackung einer Wickelrolle.

Die üblichen Verpackungen sind im allgemeinen so aufgebaut, daß in eine Kiste aus Holz oder Wellpappe zusätzliche Teile zum zentralen Fixieren der Wickelrolle eingelegt werden. Diese Zusatzzeile sind u.a. Holzbretter mit aufgesetzten Naben, gelochte Scheiben aus Sperrholz, Hartfaser, Graupappe mit eingesetzten Zentrierbüchsen aus Blech oder Kunststoff oder teilweise verrippte Formteile aus Kunststoff mit angeformten Aufnahmezapfen aus einem Stück.

Bei diesen bekannten Verpackungen ist nachteilig, daß sie aus mehreren Einzelteilen bestehen, die zudem nicht kraftschlüssig miteinander verbunden sind, wodurch bei schweren Wickelrollen die Gesamtverpackung nur geringe Stabilität besitzt.

Bei der eingangs beschriebenen, bekannten Stirnwand ist von Nachteil, daß sie zwar mit weiteren, horizontal ausgerichteten Stirnwänden übereinandergestapelt werden kann, wodurch eine platzsparende Lagerung der Stirnwände möglich ist, jedoch die vertikal ausgerichteten Stirnwände mit ihren Seitenwänden nicht beliebig nebeneinander bzw. übereinander gestapelt und miteinander in Eingriff bzw. gegenseitig arretiert werden können. Dies bedeutet, daß mittels der Stirnwände fertig verpackte Wickelrollen nicht ohne weiteres übereinander gestapelt werden können, da die Stabilität einer derartigen Stapelung nicht gewährleistet ist. Werden großformatige einteilige Stirnwände mit Abmessungen ab 600x600 mm hergestellt, so steigen die Werkzeugkosten für Spritzgießmaschinen überproportional im Vergleich zu kleinformatigen Stirnwänden an.

Aus dem deutschen Gebrauchsmuster 19 91 976 ist eine einteilige Stirnwand aus Kunststoff bekannt, die aus einer viereckigen, vorzugsweise quadratischen, mit Radialstegen versteiften ebenen Platte besteht. In der Mitte befindet sich ein Einsteckzapfen für die Wickelgutrolle, der beispielsweise mit Halteprismen ausgestattet ist. Die Platte wird von einem Gurt umhüllt, auf dessen Außenseite kleine prismenförmige Leisten angeordnet sind. Der Gurt schließt an den Ecken der Platte vier in den freien Hohlraum zwischen Wickelgut und Verpackungsmantel hineinragende, nahe der äußeren Stirnseite hin offene becherförmige Vertiefungen ein und besitzt eine umlaufende Anschlagleiste, die mit Zähnen versehen ist.

Aus der DE-A 21 66 558 ist eine mehrteilige Kunststoffpalette für Flaschenkästen bekannt, die einen Rahmen aus langgestreckten Außenträgern und einen mit dem Rahmen verbundenen Einsatz aufweist. Die jeweils einzeln vorgefertigten Außenträger sind miteinander verbunden, und ein Gurt jedes Außenträgers ist als Profilstab mit einem oberen und einem unteren Flansch ausgebildet, die durch einen Steg miteinander verbunden sind. Der Einsatz besteht aus einem Ober- und einem Untergurt.

Aus der DE-U 85 20 270 ist eine Stirnwand für eine Wickelrolle bekannt, die aus einer ebenen Platte mit einem auf ihrer einen Seite im Flächenzentrum senkrecht aus der Ebene hervorstehenden Dorn besteht. Diese Stirnwand besitzt rechtwinklig zu ihrer Plattenebene gerichtete, umlaufende Randstege und zwischen diesen innerhalb der Fläche verlaufende Rippen als Versteifungselemente. Die Randstege sind an ihren Außenflächen mit einer abwechselnd aus Zähnen und Zahnlücken gleicher Länge, Breite und Höhe bestehenden Profilierung versehen. Es existieren zwei Gruppen von solchen Profilierungen in Querrichtung der Randstege nebeneinanderliegend. Die Stirnwand ist einstückig aus Kunststoff als Spritzguß gefertigt.

Aufgabe der Erfindung ist es, großformatige Stirnwände ab Abmessungen von 600 x 600 mm kostengünstig herzustellen und ein umfangreiches Größensortiment von Stirnwänden mit Spritzgießwerkzeugen für kleinere Formate fertigen zu können.

Es soll auch die gegenseitige Arretierung der Stirnwände mehrerer aufeinander und/oder nebeneinander gestapelter kompletter Rollen, die von den Stirnwänden abgeschlossen sind, gewährleistet sein, wobei die Stirnwände mit jeder ihrer Seitenwände ineinandergreifen können, ohne daß eine bestimmte Vorauswahl der Ausrichtung der Seitenwände zueinander getroffen werden muß.

Diese Aufgabe wird erfindungsgemäß dadurch gelöst, daß die Stirnwand aus einem kreisförmigen Zentralwandkörper und mehreren Außenwandteilen besteht, die an der Umfangsfläche des Zentralwandkörpers anliegen und mit diesem durch Verbindungsstücke unlösbar verbunden sind.

In Ausgestaltung der Erfindung ist der Zentralwandkörper von insgesamt vier Außenwandteilen vollständig eingeschlossen.

Der Einsteckzapfen des Zentralwandkörpers ist zweckmäßigerweise über eine Schulter mit einer zentralen zylindrischen Durchgangsöffnung auf der Rückseite der Platte verbunden, und der Durchmeser der Durchgangsöffnung ist größer als der Außendurchmesser des Einsteckzapfens. Dabei verlaufen an der Außenfläche des Einsteckzapfens V-förmige Stege parallel zur Längsachse des Einsteckzapfens, die zur Vorderseite der Platte hin kleiner werdenden V-Querschnitt besitzen.

In Weiterbildung der Erfindung weist jeder Außenwandteil eine abgerundete Eckfläche und einen mit der Eckfläche integrierten zylindrischen Arretiernocken mit dem gleichen Radius wie die abgerundete Eckfläche auf, liegt der Eckfläche eine einspringende, viertelkreisförmige Stoßfläche, die an den Zentralwandkörper angrenzt, diagonal gegenüber und hat den gleichen Radius wie der Zentralwandkörper und geht von den beiden Eckkanten der viertelkreisförmigen Stoßfläche je eine ebene Stoßfläche, die an dem angrenzenden Außenwandteil anliegt, aus, wobei die beiden ebenen Stoßflächen rechtwinklig zueinander verlaufen und jede Stoßfläche einen rechten Winkel mit einer angrenzenden Seitenwand des Außenwandteils einschließt.

Die weitere Ausgestaltung der Erfindung ergibt sich aus den Merkmalen der Patentansprüche 6 bis 16.

Die mehrteilige Stirnwand nach der Erfindung findet vor allem für Stirnwandgrößen ab 600x600 mm Anwendung. Der Vorteil der mehrteiligen Stirnwand besteht darin, daß ein Zentralwandkörper, der gewissermaßen als Grundkörper fungiert, jeweils mit vier Außenwandteilen in verschiedenen Größen zusammengesetzt werden kann und somit durch diese Kombinationsmöglichkeit in erheblichem Maße Kosten für Spritzgießwerkzeuge eingespart werden können.

Der Kostenaufwand für die Fertigung der Einzelteile und den Zusammenbau dieser Einzelteile zu der fertigen Stirnwand ist weitaus geringer als der Kostenaufwand bei der Fertigung der Stirnwand aus einem Stück, da durch die geringen Stückgewichte der Einzelteile kleine und kostengünstig arbeitende Spritzgießmaschinen eingesetzt werden können und die auf die Stirnwände umzulegenden Werkzeugkosten wesentlich geringer sind als die Kosten für Werkzeuge, die es ermöglichen, eine Stirnwand gleicher Abmessung einteilig anzufertigen.

Ein umfangreiches Größensortiment von Stirnwänden kann somit in bezug auf die Werkzeugkosten der Spritzgießmaschinen billiger gefertigt werden, da neben der kleineren Werkzeuge noch der Vorteil hinzukommt, daß ein gleichgroß bleibender Zentralwandkörper mit unterschiedlich großen Außenwandteilen kombiniert werden kann, wobei jeweils nur für jede weitere Größe der Außenwandteile ein Spritzgießwerkzeug neu angefertigt werden muß.

Im folgenden wird die Erfindung anhand von zeichnerisch dargestellten Ausführungsbeispielen näher erläutert. Es zeigen:
- Fig. 1: schematisch eine auf eine Aufwickelhülse aufgewickelte Wickelrolle, die von Stirnwänden nach der Erfindung begrenzt ist,
- Fig. 2: eine perspektische Ansicht der Vorderseite einer Ausführungsform der Stirnwand nach der Erfindung,
- Fig. 3: eine perspektivische Ansicht der Rückseite der Stirnwand nach Fig. 2,
- Fig. 4: eine perspektivische Ansicht der Vorderseite einer weiteren Ausführungsform der Stirnwand nach der Erfindung,
- Figur 5: eine vergrößerte Teilansicht in Draufsicht der Rückseite einer Verbindungsstelle zweier angrenzender Einzelteile der Stirnwand,
- Figur 6: eine perspektivische Ansicht eines Verbindungsstücks der Stirnwand
und
- Figur 7: eine Schnittansicht einer Verbindungsstelle zweier Einzelteile der Stirnwand.

In Figur 1 ist schematisch eine vollständige Wickelrolle 32 dargestellt, die auf eine Aufwickelhülse 33 aufgewickelt ist. Die Stirnflächen der Wickelrolle 32 werden von Stirnwänden 1 einer ersten Ausführungsform begrenzt, von denen jede einen zentralen Einsteckzapfen 4 aufweist, der in die Aufwickelhülse 33 eingeschoben ist. Die Stirnwand 1 besteht aus einer zusammengesetzten rechteckigen, insbesondere quadratischen Platte 40, an deren vier Ecken Arretiernocken 6 angeordnet sind, die in Nockenansätze 16 übergehen. Die vier Seitenwände 39 der zusammengesetzten Platte 40 der Stirnwand 1 sind glatt ausgebildet.

Wie aus der perspektivischen Ansicht der Vorderseite der Stirnwand 1 in Fig. 2 ersichtlich ist, besteht die zusammengesetzte Platte 40 aus einem Zentralwandkörper 2 und mehreren Außenwandteilen 3, die an der Umfangsfläche des Zentralwandkörpers 2 anliegen. Der Zentralwandkörper 3 ist kreisförmig ausgebildet und entlang seiner Umfangsfläche von den vier Außenwandteilen 3 eingefaßt. Wie anhand von Figur 3 noch näher beschrieben werden wird, sind der Zentralwandkörper 2 und die vier Außenwandteile 3 durch Verbindungsstücke 7 unlösbar miteinander verbunden. Der Zentralwandkörper 2 trägt den mittig angeordneten hohlzylindrischen Einsteckzapfen 4, der über eine Schulter 34 mit einer zentralen zylindrischen Durchgangsöffnung 13 (vgl. Fig. 3) auf der Rückseite der Platte 40 verbunden ist. Der Durchmesser der Durchgangsöffnung 13 ist größer als der Außendurchmesser des Einsteckzapfens 4. Jeder Außenwandteil 3 besitzt eine abgerundete Eckfläche 12, mit der ein zylindrischer Arretiernocken 6 integriert ist, der den gleichen Radius wie die abgerundete Eckfläche 12 aufweist. Der Eckfläche 12 liegt eine einspringende, viertelkreisförmige Stoßfläche 20 diagonal gegenüber, die an den Zentralwandkörper 2 angrenzt. Diese einspringende Stoßfläche 20 hat den gleichen Radius wie der Zentralwandkörper 2. Von den beiden Eckkanten der viertelkreisförmigen Stoßfläche 20 geht je eine ebene Stoßfläche 19 aus, die an dem angrenzenden Außenwandteil anliegt. Die beiden ebenen Stoßflächen 19 verlaufen rechtwinklig zueinander, und jede der beiden Stoßflächen 19 schließt einen rechten Winkel mit einer angrenzenden Seitenwand 39 des Außenwandteils 3 ein. Mit anderen Worten bedeutet dies, daß ein Außenwandteil 3 von einer abgerundeten Eckfläche 12, zwei Seitenwänden 39, zwei Stoßflächen 19 und einer einspringenden, vierteilkreisförmigen Stoßfläche 20 begrenzt ist.

Die zylindrischen Nockenansätze 16 sind durch eine Schulter von den Arretiernocken 6 abgesetzt.

Die glatte oder plane Vorderseite der Platte 40, die der Wickelrolle zugewandt ist, schützt die Stirnseite der Wickelrolle, insbesondere beim Transport, vor Beschädigungen.

An der Außenfläche des Einsteckzapfens 4 verlaufen parallel zur Längsachse des Einsteckzapfens V-förmige Stege 5, die zur Vorderseite der Platte 40 hin kleiner werdenden V-Querschnitt besitzen. Der Einsteckzapfen 4 wird in die Bohrung der Aufwickelhülse (vgl. Fig. 1) eingedrückt. Die V-förmigen Stege 5 auf dem Einsteckzapfen 4 gewährleisten einen besseren Halt des Einsteckzapfens in der Aufwickelhülse 33 und gleichen Dimensionstoleranzen der Aufwickelhülse einerseits und des Einsteckzapfens andererseits aus. Der Durchmesser des hohlzylindrischen Einsteckzapfens 4 ist dem Durchmesser der jeweiligen Bohrung der Wickelhülse 33 angepaßt.

Die perspektivische Ansicht in Figur 3 der Rückseite der Stirnwand 1, die von der Wickelrolle abgewandet ist und nach außen weist, läßt erkennen, daß die Einzelteile der Stirnwand 1 mit Radialrippen 9, Ringrippen 10 und Längs- und Querrippen 11 ausgerüstet sind, welche die Rückseite versteifen und große Wandstärken vermeiden, so daß das Stückgewicht der Stirnwand 1 gering gehalten werden kann. Diese Rippen ergeben eine hohe Belastbarkeit der Stirnwand 1 bei geringem Eigengewicht.

Auf der Rückseite der zusammengesetzten Platte 40 befinden sich über die Umfangsfläche des Zentralwandkörpers verteilte Aussparungen 14, die beispielsweise die Gestalt eines Schwalbenschwanzes besitzen. Jeder Außenwandteil 3 weist auf der Rückseite entlang der einspringenden, viertelkreisförmigen Stoßfläche 20 und den beiden Stoßflächen 19 je eine Aussparung 15 auf, die gleichfalls schwalbenschwanzförmig ausgebildet ist. Die sich gegenüberliegenden Aussparungen 14 und 15 des Zentralwandkörpers 2 bzw. der Außenwandteile 3 ergänzen sich zu einem Doppelschwalbenschwanz. Das gleiche gilt für die sich gegenüberliegenden Aussparungen 15 an den Stoßflächen 19 zweier benachbarter Außenwandteile 3, die gleichfalls die Gestalt eines Doppelschwalbenschwanzes besitzen. In diese doppelschwalbenschwanzförmigen Aussparungen der aneinander angrenzenden Außenwandteile 3 sowie des jeweiligen Außenwandteils 3, der an den Zentralwandkörper 2 anliegt, werden die Verbindungsstücke 7 eingeschlagen, deren nähere Ausgestaltung noch beschrieben werden wird. Diese Verbindungsstücke 7 rasten in die Aussparungen ein und ergeben eine unlösbare Verbindung zwischen dem Zentralwandkörper und den jeweiligen Außenwandteilen bzw. zwischen aneinander angrenzenden Außenwandteilen, wobei die Stoßflächen dieser Einzelteile noch zusätzlich mit einem Klebstoff bestrichen werden können, um die mechanische Verbindung zusätzlich durch Kleben zu festigen.

Eine perspektivische Ansicht der Vorderseite einer weiteren Ausführungsform der Stirnwand 1 nach der Erfindung ist in Figur 4 dargestellt. Diese Stirnwand 1 unterscheidet sich von der Ausführungsform nach Figur 2 dadurch, daß die Seitenwände 39 nicht glatt ausgebildet sind, sondern vielmehr mit Stapelnocken 21 und 22 ausgestattet sind. Wie aus Fig. 4 ersichtlich ist, begrenzen die Stapelnocken 21 und 22 Stapeltaschen 23, 24, die komplementär zu den Stapelnocken ausgebildet sind. Die Stapelnocken 21 sind kürzer als die Stapelnocken 22. Der Grundkörper der beiden Gruppen von Stapelnocken 21, 22 ist jeweils quaderförmig, wobei die eine Seitenfläche 25 bzw. 26 des Stapelnockens 21 bzw. 22 angeschrägt ist und zur Seitenwand 39 hin geneigt ist. Je ein Stapelnocken 21 ist nahe der Eckfläche 12 und der Stoßfläche 19 der Seitenwand 39 angeordnet, wobei der eine Stapelnocken 21 um 180° gedreht gegenüber dem anderen Stapelnocken 21 ausgebildet ist. Die beiden anderen Stapelnocken 22 einer Seitenwand 39 sind gleichfalls um 180° zueinander gedreht und zueinander diagonal versetzt, wie noch näher beschrieben werden wird. Je ein Stapelnocken 21 und 22 fluchtet beispielsweise mit der Unterkante der Seitenwand 39, während die dazu um 180° gedrehten Stapelnocken 22 und 21 mit der Oberkante der Seitenwand 39 fluchten.

Die Gruppe der längeren Stapelnocken 22 weist zusätzlich zu der angeschrägten Seitenfläche 26 noch Schrägflächen 27, 28 auf. Die zueinander um 180° gedrehten, einander gegenüberliegenden Stapelnocken 22, 22 sind so angeordnet, daß sich die einander diagonal gegenüberliegenden Schrägflächen 27, 28 überlappen. Durch die Schrägflächen 27, 28 ist die eine Stirnseite der Stapelnocken 22 keilförmig zugespitzt, während die diesen Schrägflächen 27, 28 gegenüberliegende Stirnfläche 30 des jeweiligen Stapelnockens 22 senkrecht zur Seitenwand 39 verläuft. Die Gruppe der kürzeren Stapelnocken 21 besitzt pro Stapelnocken zwei senkrecht zur Seitenwand 39 verlaufende Stirnflächen 29. Die einander im Abstand gegenüberliegenden Stirnflächen 29, 30 der Stapelnocken 21 und 22 bilden jeweils die Begrenzungswände für eine Führungsnut 41, die ein Umreifungsband 31 (in Fig. 4 schematisch angedeutet) der Wickelrolle 32 aufnimmt.

An allen vier Seitenwänden 39 befinden sich jeweils mehrere Führungsnuten 41, die beispielsweise 20 mm breit und etwa 10 mm tief sind.

Die beiden Stirnwände 1 einer Wickelrolle werden durch Umreifen mit Umreifungsbändern 31 aus Kunststoff oder Metall fest mit der Wickelrolle verbunden. Der genaue Abstand der Führungsnuten 41 voneinander wird so gewählt, daß die Umreifungsbänder durch eine Tandem-Umreifungsanlage angebracht werden können. Falls es erforderlich ist, können die Stirnwandränder an den Umreifungsstellen verstärkt sein und die Führungsnuten durch eine gegenüberliegende Stirnwandrippe die ent-sprechende Festigkeit erhalten.

Die Radialrippen 9, die Ringrippen 10 sowie die Längs-und Querrippen 11 der Rückseite der Platte 40 befinden sich auf gleicher Höhe wie die Außenränder bzw. die Kanten der Seitenwände 39 der Platte 40. Bei dem beschriebenen Ausführungsbeispiel sind pro Seitenwand 39 jedes Außenwandteils 3 jeweils zwei Stapelnocken 21 und zwei Stapelnocken 22 vorgesehen. Diese Anzahl der Stapelnocken reicht beispielsweise bei Abmessungen von 600x600 mm der Stirnwand 1 aus, jedoch liegt es auf der Hand, daß bei größeren Abmessungen der Stirnwand entsprechend mehr Stapelnocken 21 und 22 pro Seitenwand 39 des einzelnen Außenwandteils vorhanden sein müssen. Es wird dann auch die Anzahl der Führungsnuten 42 größer als vier sein.

Werden zwei Stirnwände 1 horizontal übereinandergestapelt, so greifen die Nockenansätze 16 der Arretiernocken 6 einer Stirnwand in die Aussparungen 17 auf der Rückseite der Platte 40 der darüber liegenden Stirnwand ein. Ebenso greift der Einsteckzapfen 4 in die Durchgangsöffnung 13 ein, wodurch sich die Möglichkeit ergibt, die Stirnwände platzsparend zu stapeln und zu palettieren. Die Aussparungen 17 werden von Rundstegen 18 und den Eckflächen 12 umschlossen und schließen auf der Rückseite an die hohlzylindrischen Arretiernocken 6 an.

Die Stirnwände 1 können sowohl seitlich nebeneinander als auch übereinander gestapelt werden. Da die Stapeltaschen 23, 24, wie voranstehend erwähnt ist, komplementär zu den Stapelnocken 21, 22 ausgebildet sind, können beim seitlichen Zusammenstapeln bzw. Nebeneinanderstapeln und/oder vertikalen Übereinanderstapeln der senkrecht ausgerichteten Stirnwände 1 die Stapelnocken 21, 22 und die Stapeltaschen 23, 24 einer Seitenwand 39 einer Stirnwand fugenlos mit den komplementären Stapeltaschen 23, 24 und den komplementären Stapelnocken 21, 22 jeder der vier Seitenwände 39 der weiteren Stirnwände 1 zusammengefügt werden.

Die Stapelnocken oder Stapeltaschen greifen so ineinander, daß ein Verschieben längs oder quer zu der Seitenwand 39 nicht möglich ist. Die angeschrägten Seitenflächen der Stapelnocken und der Stapeltaschen erlauben ein problemloses Stapeln und Entstapeln der mit diesen Stirnwänden verpackten Wickelrollen. Es wird eine gegenseitige Arretierung der aufeinander oder nebeneinander gestapelten, durch die Stirnwände abgepackten kompletten Wickelrollen erreicht.

Die Stirnwände werden beispielsweise aus thermoplastischen Kunststoffen im Spritzgießverfahren hergestellt. Dabei können Regenerate und Recycling-Materialien eingesetzt werden. Die Stapelnocken werden, ebenso wie die Stege und Rippen, beim gleichen Spritzgießvorgang ausgeformt.

Da alle vier Seitenwände 39 einer Stirnwand bezüglich der Stapelnocken und Stapeltaschen gleich ausgebildet sind, ist ein seitliches Nebeneinanderstapeln und/oder Übereinanderstapeln der mit den Stirnwänden abgeschlossenen Wickelrollen jederzeit möglich, da jede Seitenwand der einen Stirnwand mit jeder Seitenwand einer weiteren Stirnwand in Eingriff gebracht werden kann, ohne daß eine bevorzugte Ausrichtung der Stirnwände zueinander notwendig ist. Mit anderen Worten bedeutet dies, daß die Stapelnocken und Stapeltaschen in jeder Lage der Stirnwände, ob vertikal oder horizontal ausgerichtet, ineinander eingreifen bzw. einrasten. Von Vorteil ist auch, daß die einzelne, vertikal ausgerichtete Stirnwand problemlos auf Rollenbahnen mit einem Rollenabstand von 60 bis 80 mm transportiert werden kann, da die Stapelnocken 21 bzw. 22 der einzelnen Seitenwand 39 mit ihren Deckflächen in der gleichen Ebene liegen und darüber hinaus maximal 20 mm voneinander beabstandet sind.

Die vergrößerte Detailansicht in Draufsicht auf die Rückseite einer Verbindungsstelle zwischen dem Zentralwandkörper 2 und einem Außenwandteil 3 zeigt in Fig. 5 eine Aussparung 14 in der Stoßfläche 20 des Zentralwandkörpers 2. Diese Aussparung 14 hat die Gestalt eines Schwalbenschwanzes. An diese Aussparung 14 schließt eine Aussparung 15 in der Stoßfläche 20 des Außenwandteils 3 an. Diese Aussparung 15 hat gleichfalls die Gestalt eines Schwalbenschwanzes, so daß die aneinander angrenzenden Aussparungen 14 und 15 den Umriß eines Doppelschwalbenschwanzes aufweisen. In den Längswänden der beiden Aussparungen 14 und 15 befinden sich Öffnungen 35, in welche Nocken 8 des Verbindungsstückes 7 einrasten. Das Verbindungsstück 7 ist durch innere Stege 36, 37 zwischen seinen Umfangswänden verstärkt.

Wie aus der perspektivischen Ansicht des Verbindungsstückes 7 nach Fig. 6 ersichtlich ist, befinden sich zu den beiden Seiten der Laschen, die die Nocken 8 tragen, je ein Schlitz 38. Diese Schlitze 38 ermöglichen es, daß beim Einschlagen des Verbindungsstückes 7 in die Aussparungen 14 und 15 die Nocken 8 zunächst in das Innere des Verbindungsstückes 7 so lange zurückfedern können, bis sie die Öffnungen 35 erreicht haben, in die sie anschließend einrasten, wie schon zuvor erwähnt wurde.

Fig. 7 zeigt im Detail eine Schnittansicht einer Verbindungsstelle entlang der Stoßflächen zweier aneinandergrenzender Außenwandteile. Die Nocken 8 des Verbindungsstückes 7 sind in den Öffnungen 35 eingerastet. Das die Gestalt eines Doppelschwalbenschwanzes aufweisende Verbindungsstück 7 ist an einer Seite offen und hat einen E-ähnlichen Querschnitt.

Selbstverständlich kann das Verbindungsstück 7 auch andere Gestalt als die eines Doppelschwalbenschwanzes besitzen. Es ist dann nur erforderlich, daß die Aussparungen 14 und 15 in den Einzelteilen der zusammengesetzten Platte 40 entsprechend komplementär zu dem äußeren Umriß des Verbindungsstückes 7 ausgebildet sind.

## Patentansprüche

1. Stirnwand (1) aus formbarem Material für eine Wickelrolle, mit einer rechteckigen, insbesondere quadratischen, abgerundete Eckflächen aufweisenden Platte (40), deren der Wickelrolle (32) zugewandte Vorderseite eine glatte, ebene Fläche bildet und deren nach außen von der Wicklrolle wegweisende Rückseite durch Radial- und Ringrippen (9, 10) versteift, mit einem zentralen hohlzylindrischen Einsteckzapfen (4) und Arretiernocken (21, 22), die senkrecht von der Vorderseite der Platte abstehen, dadurch gekennzeichnet, daß die Stirnwand (1) aus einem kreisförmigen Zentralwandkörper (2) und mehreren Außenwandteilen (3) besteht, die an der Umfangsfläche des Zentralwandkörpers (2) anliegen und mit diesem durch Verbindungsstücke (7) unlösbar verbunden sind.

2. Stirnwand nach Anspruch 1, dadurch gekennzeichnet, daß der Zentralwandkörper (2) von insgesamt vier Außenwandteilen (3) vollständig eingeschlossen ist.

3. Stirnwand nach Anspruch 2, dadurch gekennzeichnet, daß der Einsteckzapfen (4) des Zentralwandkörpers (2) über eine Schulter (34) mit einer zentralen zylindrischen Durchgangsöffnung (13) auf der Rückseite der Platte (40) verbunden ist, und daß der Durchmesser der Durchgangsöffnung (13) größer als der Außendurchmesser des Einsteckzapfens (4) ist.

4. Stirnwand nach Anspruch 3, dadurch gekennzeichnet, daß an der Außenfläche des Einsteckzapfens (4) V-förmige Stege (5) parallel zur Längsachse des Einsteckzapfens (4) verlaufen, die zur Vorderseite der Platte (40) hin kleiner werdenden V-Querschnitt besitzen.

5. Stirnwand nach Anspruch 2, dadurch gekennzeichnet, daß jeder Außenwandteil (3) eine abgerundete Eckfläche (12) und einen mit der Eckfläche integrierten zylindrischen Arretiernocken (6) mit dem gleichen Radius wie die abgerundete Eckfläche (12) aufweist, daß der Eckfläche (12) eine einspringende, viertelkreisförmige Stoßfläche (20), die an den Zentralwandkörper angrenzt, diagonal gegenüberliegt, und den gleichen Radius wie der Zentralwandkörper (2) hat und daß von den beiden Eckkanten der viertelkreisförmigen Stoßfläche (20) je eine ebene Stoßfläche (19), die an dem angrenzenden Außenwandteil anliegt, ausgeht, wobei die beiden ebenen Stoßflächen rechtwinklig zueinander verlaufen und jede Stoßfläche einen rechten Winkel mit einer angrenzenden Seitenwand (39) des Außenwandteils (3) einschließt.

6. Stirnwand nach Anspruch 2, dadurch gekennzeichnet, daß die Verbindungsstücke (7) durch innere Stege (36, 37) zwischen den Umfangswänden verstärkt sind und daß an den Längsaußenseiten der Umfangswände der Verbindungsstücke (7) Nocken (8) auf Laschen angeordnet sind, an die an jeder Seite je ein Schlitz (38) angrenzt, so daß die Laschen gegenüber den Umfangswänden federn können.

7. Stirnwand nach Anspruch 6, dadurch gekennzeichnet, daß auf der Rückseite über die Umfangsfläche des Zentralwandkörpers (2) Aussparungen (14) verteilt sind, von denen jede mit Öffnungen (35) in ihrer Längswand zum Einrasten der Nocken (8) eines Verbindungsstückes (7) ausgestattet ist.

8. Stirnwand nach Anspruch 5, dadurch gekennzeichnet, daß jeder Außenwandteil (3) auf der Rückseite entlang der einspringenden, viertelkreisförmigen Stoßfläche (20) und den beiden Stoßflächen (19) je eine Aussparung (15) aufweist, die Öffnungen (35) in ihrer Längswand zum Einrasten der Nocken (8) eines Verbindungsstückes (7) enthält.

9. Stirnwand nach den Ansprüchen 7 und 8, dadurch gekennzeichnet, daß die Aussparungen (14; 15) in der Umfangsfläche des Zentralwandkörpers (2) und in den Stoßflächen (19, 20) schwalbenschwanzförmig sind und daß die sich gegenüberliegenden gleichgroßen Aussparungen (15, 15; bzw. 15, 14) in den Stoßflächen (19) der Außenwandteile (3) und der viertelkreisförmigen Stoßfläche (20) und der Umfangsfläche des Zentralwandkörpers (2) den Umriß eines Doppelschwalbenschwanzes bilden.

10. Stirnwand nach Anspruch 6, dadurch gekennzeichnet, daß die Verbindungsstücke (7) einen doppelschwalbenschwanzförmigen Umriß haben.

11. Stirnwand nach Anspruch 1, dadurch gekennzeichnet, daß auf den beiden äußeren Seitenwänden (39) jedes Außenwandteils (3) der Stirnwand (1) Stapelnocken (21, 22) vorhanden sind, die Stapeltaschen (23, 24) begrenzen, und daß die Stapeltaschen (23, 24) komplementär zu den Stapelnocken ausgebildet sind.

12. Stirnwand nach Anspruch 11, dadurch gekennzeichnet, daß die Stapelnocken (21, 22) unterschiedliche Längen und angeschrägte Seitenflächen (25, 26) aufweisen, die zur Seitenwand (39) hin geneigt sind, und daß paarweise Stapelnocken (21, 22) mit der Ober- und der Unterkante der Seitenwand (39) fluchten.

13. Stirnwand nach Anspruch 12, dadurch gekennzeichnet, daß die Stapelnocken (21, 22) weitere Schrägflächen (27, 28) aufweisen, daß je ein kurzer Stapelnocken (21) nahe der Eckfläche (12) und der Stoßfläche (19) auf der Seitenwand (39) des Außenwandteils (3) angeordnet ist, wobei die beiden Stapelnocken (21) zueinander um 180° gedreht sind und mit der Ober- bzw. Unterkante der Seitenwand (39) fluchten und daß die beiden längeren Stapelnocken (22) zueinander um 180° gedreht und zueinander, mit Überlappung ihrer einander diagonal gegenüberliegenden Schrägflächen (27, 28) versetzt sind.

14. Stirnwand nach Anspruch 13, dadurch gekennzeichnet, daß die einander im Abstand gegenüberliegenden, auf der Seitenwand (39) senkrecht stehenden Stirnflächen (29, 30) der Stapelnocken (21, 22) eine Führungsnut (41) für ein Umreifungsband (31) der Wickelrolle (32) bilden.

15. Stirnwand nach Anspruch 5, dadurch gekennzeichnet, daß der Arretiernocken (6) jedes Außenwandteils (3) einen durch eine Schulter abgesetzten zylindrischen Nockenansatz (16) aufweist, der von kleinerem Durchmesser als der Arretiernocken (6) ist.

16. Stirnwand nach Anspruch 15, dadurch gekennzeichnet, daß der Arretiernocken (6) hohlzylindrisch ist und auf der Rückseite des Außenwandteils (3) in eine Aussparung (17) übergeht, die von der abgerundeten Eckfläche (12) und einem Rundsteg (18) umschlossen ist.

## Claims

1. An end wall (1) of moldable material for a wound roll, having a rectangular, in particular square, plate (40) which has rounded corner surfaces and the front side of which, said front side facing the wound roll (32), forms a smooth, flat surface and the rear side of which, said rear side facing outwards away from the wound roll, is stiffened by radial and annular ribs (9, 10), and further having a central, hollow-cylindrical insertion peg (4) and locking bosses (21, 22) projecting perpendicularly from the front side of the plate, wherein the end wall (1) is composed of circular central wall body (2) and a plurality of outer wall parts (3) which rest against the circumferential surface of the central wall body (2) and are connected to the latter non-releasably by connecting pieces (7).

2. The end wall as claimed in claim 1, wherein the central wall body (2) is completely enclosed by four outer wall parts (3).

3. The end wall as claimed in claim 2, wherein the insertion peg (4) of the central wall body (2) is connected via a shoulder (34) to a central cylindrical through-opening (13) on the rear side of the plate (40), and wherein the diameter of the through-opening (13) is greater than the outside diameter of the insertion peg (4).

4. The end wall as claimed in claim 3, wherein V-shaped ridges (5) extend parallel to the longitudinal axis of the insertion peg (4) on the outer surface of the insertion peg (4), said ridges having a V-shaped cross-section which becomes smaller towards the front side of the plate (40).

5. The end wall as claimed in claim 2, wherein each outer wall part (3) has a rounded corner surface (12) and a cylindrical locking boss (6) which is integrated with the corner surface and has the same radius as the rounded corner surface (12), wherein an inward-curving, quadrant-shaped abutment surface (20) which adjoins the central wall body lies diagonally opposite the corner surface (12) and has the same radius as the central wall body (2) and wherein in each case one flat abutment surface (19), which rests against the adjoining outer wall part, starts from the two corner edges of the quadrant-shaped abutment surface (20), the two flat abutment surfaces extending at right angles to one another and each abutment surface enclosing a right angle with an adjoining side wall (39) of the outer wall part (3).

6. The end wall as claimed in claim 2, wherein the connecting pieces (7) are reinforced by internal webs (36, 37) between the circumferential walls, and wherein, at the longitudinal outer sides of the circumferential walls of the connecting pieces (7), bosses (8) are arranged on tabs which are bounded on each side by a slot (38), allowing the tabs to execute a spring action with respect to the circumferential walls.

7. The end wall as claimed in claim 6, wherein, on the rear side, recesses (14), of which each is provided with openings (35) in its longitudinal wall for the snapping-in of the bosses (8) of a connecting piece (7), are distributed over the circumferential surface of the central wall body (2).

8. The end wall as claimed in claim 5, wherein, on the rear side, along the inward-curving, quadrant-shaped abutment surface (20) and the two abutment surfaces (19), each outer wall part (3) has a recess (15) which contains openings (35) in its longitudinal wall for the snapping-in of the bosses (8) of a connecting piece (7).

9. The end wall as claimed in claims 7 and 8, wherein the recesses (14; 15) in the circumferential surface of the central wall body (2) and in the abutment surfaces (19, 20) are swallowtail-shaped, and wherein the mutually opposite, equal-sized recesses (15, 15; and 15, 14) in the abutment surfaces (19) of the outer wall parts (3) and of the quadrant-shaped abutment surface (20) and of the circumferential surface of the central wall body (2) form the outline of a double swallowtail.

10. The end wall as claimed in claim 6, wherein the connecting pieces (7) have a double swallowtail-shaped outline.

11. The end wall as claimed in claim 1, wherein stacking bosses (21, 22) which delimit stacking pockets (23, 24) are present on the two outer side walls (39) of each outer wall part (3) of the end wall (1), and wherein the stacking pockets (23, 24) are of complementary design to the stacking bosses.

12. The end wall as claimed in claim 11, wherein the stacking bosses (21, 22) have different lengths and bevelled side faces (25, 26) which are inclined towards the side wall (29), and wherein pairs of stacking bosses (21, 22) lie flush with the upper and the lower edge of the side wall (39).

13. The end wall as claimed in claim 12, wherein the stacking bosses (21, 22) have further oblique surfaces (27, 28), wherein one short stacking boss (21) is in each case arranged near to the corner surface (12) and to the abutment surface (19) on the side wall (39) of the outer wall part (3), the two stacking bosses (21) being rotated by 180° with respect to one another and lying flush with the upper and lower edge respectively of the side wall (39), and wherein the two longer stacking bosses (22) are rotated by 180° with respect to one another and offset with respect to one another, their diagonally opposing oblique surfaces (27, 28) overlapping.

14. The end wall as claimed in claim 13, wherein the mutually opposing, spaced end faces (29, 30) of the stacking bosses (21, 22), said end faces extending perpendicularly on the side wall (39), form a guide groove (41) for a strap (31) of the wound roll (32).

15. The end wall as claimed in claim 5, wherein the locking boss (6) of each outer wall part (3) has a cylindrical boss neck (16) which is set off by a shoulder and is of smaller diameter than the locking boss (6).

16. The end wall as claimed in claim 15, wherein the locking boss (6) is hollow and cylindrical and, on the rear side of the outer wall part (3), merges into a recess (17) which is surrounded by the rounded corner surface (12) and a round web (18).

## Revendications

1. Paroi extrême (1) en matériau déformable, pour un rouleau de matière enroulable, comprenant, d'une part, une plaque (40) rectangulaire, notamment carrée, qui comporte des surfaces d'angle arrondies et dont la face avant, tournée vers le rouleau (32), constitue une surface plane lisse et la surface arrière, tournée vers l'extérieur à l'opposé du rouleau de matière enroulable, est renforcée au moyen de nervures radiales (9) et de nervures annulaires (10) et, d'autre part, un collet central cylindrique creux d'emboîtement (4) et des saillies de blocage (21, 22) qui s'étendent perpendiculairement à la face avant de la plaque, caractérisée en ce que la paroi extrême (1) est constituée d'un bloc central de paroi (2), à section circulaire, et de plusieurs éléments extérieurs de paroi (3) qui prennent appui sur la surface périphérique du bloc central de paroi (2) et sont reliés à ce dernier d'une manière inséparable au moyen de pièces de liaison (7).

2. Paroi extrême suivant la revendication 1, caractérisée en ce que le bloc central de paroi (2) est complètement enfermé par quatre éléments extérieurs de paroi (3) au total.

3. Paroi extrême suivant la revendication 2, caractérisée en ce que le collet d'emboîtement (4) du bloc central de paroi (2) est relié à la face arrière de la plaque (40) par un épaulement (34) comportant une ouverture centrale cylindrique de passage (13) et en ce que le diamètre de cette ouverture de passage (13) est supérieur au diamètre extérieur du collet d'emboîtement (4).

4. Paroi extrême suivant la revendication 3, caractérisée en ce que des nervures en V (5) s'étendent sur la surface extérieure du collet d'emboîtement (4) parallèlement à l'axe longitudinal de ce dernier, ces nervures ayant une section transversale en V qui devient plus petite vers la face avant de la plaque (40).

5. Paroi extrême suivant la revendication 2, caractérisée en ce que chaque partie extérieure de paroi (3) comporte une surface de coin (12) arrondie et une saillie cylindrique de blocage (6) venue d'une pièce avec la surface de coin (12) et ayant le même rayon que cette dernière, en ce que, d'une manière diagonalement opposée à la surface de coin (12), il est disposé une surface de butée (20), rentrante et en quart de cercle, qui épouse la forme du bloc central de paroi (2) et a le même rayon que ce dernier et en ce qu'une surface plane de butée part de chacune des deux arêtes de coin de la surface de butée (20) en quart de cercle, chaque surface plane de butée (19) prenant appui sur la partie extérieure de paroi contiguë, tandis que les deux surfaces planes de butée s'étendent perpendiculairement l'une à l'autre et que chaque surface de butée fait un angle droit avec une paroi latérale (39) contiguë de la partie extérieure de paroi (3).

6. Paroi extrême suivant la revendication 2, caractérisée en ce que les pièces de liaison (7) sont renforcées par des nervures intérieures (36, 37) disposées entre les parois périphériques et en ce que, sur les faces extérieures longitudinales des parois périphériques des pièces de liaison (7), des saillies (8) sont disposées sur des pattes sur chacun des côtés desquelles une fente (38) est ménagée, de sorte que les pattes peuvent jouer élastiquement vis-à-vis des parois périphériques.

7. Paroi extrême suivant la revendication 6, caractérisée en ce que sur la face arrière, des parties en retrait (14) sont réparties sur la surface périphérique du bloc central de paroi (2), chacune de ces parties en retrait étant pourvue, dans sa paroi longitudinale, d'ouvertures (35) destinées à permettre l'enclenchement des saillies (8) d'une pièce de liaison (7).

8. Paroi extrême suivant la revendication 5, caractérisée en ce que sur sa face arrière et le long de sa surface rentrante de butée (20) en quart de cercle et de ses deux surfaces de butée (19), chaque partie extérieure de paroi (3) comporte, sur chacune desdites surfaces, une partie en retrait (15) qui contient, dans sa paroi longitudinale, des ouvertures (35) permettant l'enclenchement des saillies (8) d'une pièce de liaison (7).

9. Paroi extrême suivant l'une des revendications 7 et 8, caractérisée n ce que les parties en retrait (14 ; 15) réalisées dans la surface périphérique du bloc central de paroi (2) et dans les surfaces de butée (19, 20) ont une forme en queue d'aronde et en ce que les parties en retrait (15, 15 ; ou 15, 14), se faisant face et de dimensions identiques, qui sont ménagées dans les surfaces de butée (19) des parties extérieures de paroi (3) et dans la surface de butée (20) en quart de cercle et la surface périphérique du bloc central de paroi (2) forment le contour d'une double queue d'aronde.

10. Paroi extrême suivant la revendication 6, caractérisée en ce que les pièces de liaison (7) ont un contour en forme de double queue d'aronde.

11. Paroi extrême suivant la revendication 1, caractérisée en ce que sur les deux parois latérales extérieures (39) de chaque partie extérieure de paroi (3) de la paroi extrême (1), il est disposé des saillies d'empilement (21, 22) qui délimitent des poches d'empilement (23, 24) et en ce que les poches d'empilement (23, 24) sont complémentaires des saillies d'empilement.

12. Paroi extrême suivant la revendication 11, caractérisée en ce que les saillies d'empilement (21, 22) ont des longueurs différentes et comportent des surfaces latérales biseautées (25, 26) qui sont inclinées vis-à-vis de la paroi latérale (39) et en ce que des saillies d'empilement (21, 22) sont disposées, par paires, dans l'alignement respectivement de l'arête supérieure et de l'arête inférieure de la paroi latérale (39).

13. Paroi extrême suivant la revendication 12, caractérisée en ce que les saillies d'empilement (21, 22) comportent d'autres surfaces biseautées (27, 28), en ce que, près de chaque surface de coin (12) et de chaque surface de butée (19), il est disposé une saillie d'empilement plus courte (21) sur la paroi latérale (39) de la partie extérieure de paroi (3), les deux saillies d'empilement (21) se déduisant l'une de l'autre par une rotation de 180° et étant situées dans l'alignement respectivement de l'arête supérieure et de l'arête inférieure de la paroi latérale (39), et en ce que les deux saillies d'empilement plus longues (22) se déduisent l'une de l'autre par une rotation de 180° et sont décalées l'une par rapport à l'autre de façon que leurs surfaces biseautées (27, 28) qui se font face d'une manière diagonale se chevauchent.

14. Paroi extrême suivant la revendication 13, caractérisée en ce que les surfaces extrêmes (29, 30) des saillies d'empilement (21, 22), qui sont perpendiculaires à la paroi latérale (39) et se font face à une certaine distance, constituent une rainure de guidage (41) pour un ruban de cerclage (31) du rouleau de matière enroulable (32).

15. Paroi extrême suivant la revendication 5, caractérisée en ce que la saillie de blocage (6) de chaque partie extérieure de paroi (3) comporte un embout cylindrique (16) qui se raccorde par un épaulement et qui a un diamètre plus petit que la saillie de blocage (6).

16. Paroi extrême suivant la revendication 15, caractérisée en ce que la saillie de blocage (6) a la forme d'un cylindre creux et se prolonge, sur la face arrière de la partie extérieure de paroi (3), par une cavité (17) qui est entourée par la surface de coin (12) arrondie et une nervure arrondie (18).
